# EUROPÄISCHE PATENTSCHRIFT

(11) **EP 0 503 442 B1**
(45) Veröffentlichungstag und Bekanntmachung des Hinweises auf die Patenterteilung: **12.06.1996**
(21) Anmeldenummer: 92103603.4
(22) Anmeldetag: 03.03.1992
(51) Int. Cl.: E05D 7/04, E05D 7/10

(54) **Vorrichtung zur genauen Justage von Schaltschranktüren**
Device for fine adjustment of control box doors
Dispositif d'ajustement fin pour portes d'armoire de commande

(30) Priorität: 15.03.1991 DE 4108430
(43) Veröffentlichungstag der Anmeldung: 16.09.1992
(73) Patentinhaber: SCHUPA-ELEKTRO-GMBH + CO KG, D-58570 Schalksmühle (DE)
(72) Erfinder: Sauer, Wolfgang, W-5992 Nachrodt-Wiblingwerde (DE)

(56) Entgegenhaltungen:
- EP-A- 0 285 229
- DE-A- 3 117 118
- DE-A- 3 719 516
- DE-U- 8 800 918

## Beschreibung

Die Erfindung betrifft eine Vorrichtung zur genauen Justage gemäß dem Oberbegriff des Patentanspruchs 1 oder 3. Eine derartige Vorrichtung ist aus DE-U-8800918.1 bekannt. Aus dem DE-GM 88 00 918.1 ist ein Scharnier bekannt, bei dem die Scharnierverstellung nach Lösen einer Feststellschraube durch Drehen einer Verstellschraube mittels Schraubendreher in einer Handhabungslage, bei der die Längsachse des Schraubendrehers parallel zur Türfläche verläuft, erfolgt. In dieser Betätigungslage läßt sich der Schraubendreher schlecht fassen, was ein Verstellen des Scharniers erschwert. Darüber hinaus besteht keine optische Möglichkeit, den Verstellweg exakt festzustellen. Aus diesem Grunde wird durch Probieren so oft das Scharnier verstellt, bis die Tür mittig im Schrank ausgerichtet ist.

Weiterhin ist aus der DE-A-3 117 118 eine Scharnierverstellung bekannt, die nur in Verbindung mit einer speziellen Türholmgestaltung verwendbar ist. Bei dieser bekannten Ausführung sind für die Scharnierverstellung korrespondierende Öffnungen zur Verstelleinrichtung erforderlich.

Ferner ist aus der EP-A-0 285 229 eine Anzeigeeinrichtung bekannt, welche die Verstellung eines Scharniers relativ zum Türholm darstellt. Diese Einrichtung ist optisch schlecht sichtbar.

Der Erfindung liegt die Aufgabe zugrunde, eine Vorrichtung der eingangs genannten Art zu entwickeln, die unter Vermeidung der bekannten Nachteile auf einfache Weise eine sehr genaue Justage der Tür gestattet.

Die erfindungsgemäße Lösung im Patentanspruch 1 verwendet zur Scharnierverstellung eine gezahnte Feder im Scharnierteil, während in einer Variante der Erfindung gemäß Patentanspruch 3 (Fig. 6) das Scharnierteil selbst mit einer Zahnung versehen ist. Bei beiden Lösungen wird die Verstallung des Scharnierteils und damit das Nachjustieren der Tür in einem entsprechenden Rahmen mit Hilfe eines mit der Zahnung korrespondierenden Werkzeuges, z. B. eines Kreuzschlitzschraubendrehers, durchgeführt. Die jeweils den Erfindungen 1 und 3 zugeordneten Unteransprüche beinhalten die Verstellanzeige mit einem Zeiger an der Feder, bzw. mit einem Zeiger, der direkt am Scharnierteil in Verstellrichtung angeformt ist.

Gegenüber der bekannten Ausführungsform, wonach der Schraubendreher zur Scharnierverstellung parallel zur Türfläche verläuft, gestatten die erfindungsgemäßen Ausführungsformen zur Scharnierverstellung eine Handhabungslage des Schraubendrehers, bei der seine Längsachse senkrecht zur Türfläche verläuft.

Ausführungsbeispiele der Erfindung sind in den Figuren dargestellt. Es zeigt perspektivisch:
- Fig. 1: das erfindungsgemäße Scharnier an einem Türholmabschnitt mit Türteil,
- Fig. 2: das Führungsteil, in das das Scharnierteil horizontal verschieblich einsetzbar ist,
- Fig. 3: das Scharnierteil,
- Fig. 4: die Feder des Scharnierteils,
- Fig. 5: das Scharnierteil mit eingesetzter Feder,
- Fig. 6: eine Variante des Scharnierteils.

Die Vorrichtung des Türscharniers gemäß der Erfindung 1 nach den Figuren 1 bis 5 besteht im wesentlichen aus einem Führungsteil 1, in das ein Scharnierteil 2 mit einer Feder 16 horizontal verschieblich gelagert ist. Das Führungsteil 1 hat einen Schlitz 4 und einen Führungssteg 5 zur verschieblichen Aufnahme des Scharnierteils 2, das mit einem entsprechenden Führungssteg 6 im Schlitz 4 und einer Nut 7 auf dem Führungssteg 5 des Führungsteils 1 beweglich ist. Das Führungsteil 1 wird mittels der Rastnasen 8 und 9 in korrespondierende Aufnahmen 10 im Türholm 11 und 12 im Türteil 13 aufgerastet. Mit einer Verbindungsschraube 14, die durch ein Langloch 15 im Führungsteil 1 geführt ist, wird das Scharnierteil 2 mit dem Führungsteil 1 beweglich lösbar verbunden. Die Längsverstellung des Scharnierteils im Führungsteil zum Ein- bzw. Nachjustieren der Tür in einem entsprechenden, hier nicht näher beschriebenen und gezeichneten Rahmen erfolgt über die im Scharnierteil 2 eingeklemmte Feder 16. Zu diesem Zweck verfügt die Feder 16 über zwei abgewinkelte Stützflächen 17 und 18, mit denen sie im Scharnierteil 2 unter Klemmwirkung an entsprechenden Gegenflächen 17' und 18' anliegt. Zwischen den Stützflächen 17 und 18 bzw. 17' und 18' ist die Feder 16 starr ausgebildet. Sie ist in diesem Teil mittig mit einem Langloch 19 versehen und verfügt an ihrem unteren Rand über eine Zahnung 20. An ihrer abgewinkelten Stützfläche 18 ist materialeinheitlich und mittig ein gerader Fortsatz angeformt, der als Zeiger 29 beim Verstellen des Scharniers in einer Fensterskala 21 mit Millimetereinteilung dient.

An die abgewinkelte Stützfläche 17 schließt sich an ihrer oberen Kante eine Federzunge 22 an, die sich mit einer halbkreisförmigen Ausnehmung 23 an dem Drehzapfen 24 abstützt, der als Türangel im Türholm auch von der Bohrung 25 des Scharnierteils aufgenommen wird.

Entsprechend der in Fig. 1 am Türausschnitt 11, 13 montierten Verstellvorrichtung kann die Scharnierverstellung wie folgt vorgenommen werden: Nach dem Lockern der Verbindungsschraube 14 wird ein Werkzeug, hier beispielsweise ein Kreuzschlitzschraubendreher 26, durch den Druchbruch 27 des Führungsteils 1 geführt und in Eingriff mit der Federzahnung 20 gebracht. Durch Drehen des Schraubendrehers 26 wird über die Feder 16 das Scharnierteil 2 je nach Justageerfordernis bewegt und die auch damit verbundene Tür. Der Verstellweg ist an der Stellung des Zeigers 29 innerhalb der Fensterskala 21 millimetergenau abzulesen. Zur Vereinfachung ist die Mittellage des Scharniers an der Fensterskala 21 besonders markiert. Ein umständliches Probieren entfällt.

Daneben schlägt die Erfindungsvariante 2 gemäß Fig. 6 zur Lösung der gleichen Aufgabe vor, die Zahnung 20 der Scharnierfeder 16 entbehrlich zu machen, indem das Scharnierteil 2 am unteren Rand direkt mit einer entsprechenden Zahnung 20 versehen wird. Als Zeiger 29 ist dann an entsprechender Stelle an der Stirnseite 30 des Scharnierteils 2 ein dementsprechender Fortsatz angeformt.

An den übrigen Teilen der Vorrichtung ändert sich nichts, so daß außer diesen Veränderungen keine weiteren entstehen.

### Bezugszeichenliste

- 1 -: Führungsteil
- 2 -: Scharnierteil
- 4 -: Schlitz von 1
- 5 -: Führungssteg von 1
- 6 -: Führungssteg von 2
- 7 -: Nut von 2
- 8: Rastnase von 1
- 9 -: Restnase von 1
- 10 -: Aufnahme von 11
- 11 -: Türholm
- 12 -: Aufnahme von 13
- 13 -: Türteil
- 14 -: Verbindungsschraube
- 15 -: Langloch von 1
- 16 -: Feder von 2
- 17 -: Stützfläche von 16
- 17' -: Gegenfläche zu 17
- 18 -: Stützfläche von 16
- 18' -: Gegenfläche zu 18
- 19 -: Langloch von 16
- 20 -: Zahnung an 2 oder 16
- 21 -: Fensterskala
- 22 -: Federzunge an 17
- 23 -: Ausnehmung von 22
- 24 -: Drehzepfen
- 25 -: Bohrung von 2
- 26 -: Werkzeug (Kreuzschlitzschraubendreher)
- 27 -: Durchbruch von 1
- 29 -: Zeiger in 21
- 30 -: Stirnseite von 2

## Patentansprüche

1. Vorrichtung zur genauen Justage von Schaltschranktüren oder dergleichen in entsprechende Rahmen mit einem Türscharnier, bestehend aus Führungsteil (1), Scharnierteil (2) mit Feder (16), Drehzapfen (24), das in dieser Gesamtheit in einem Holm (11) der Tür (13) lagerbar ist und wobei das Scharnierteil (2) mit dem Führungsteil (1) mittels einer lösbaren Verbindungsschraube (14) arretierbar ist, dadurch gekennzeichnet, daß das Führungsteil (1) über einen Durchbruch (27) und eine Fensterskala (21) verfügt, in das das Scharnierteil (2) beweglich lösbar festgelegt ist, derart, daß nach gelockerter Verbindungsschraube (14) das Scharnierteil (2) mittels einer eingelegten Feder (16) im Führungsteil (1) horizontal verstellbar ist, wobei die eingelegte Feder zu ihrer Verstellung mit einem starren Teil ausgebildet ist, welcher an seinem unteren Rand über eine Zahnung (20) verfügt, die zur Scharnierverstellung eine Handhabungslage eines der Zahnung (20) entsprechenden Werkzeuges wie z.B. Schraubendreher (26) gestattet, bei der seine Längsachse senkrecht zur Türfläche verläuft, die sich in Verstellrichtung erstreckt und die mit dem entsprechenden Werkzeug (26), geführt durch den Durchbruch (27) im Führungsteil (1), in Wirkverbindung bringbar ist, so daß beim Justagevorgang das Scharnierteil (2) die Tür (13) in die gewünschte Lage bringt.

2. Vorrichtung nach Anspruch 1, dadurch gekennzeichnet, daß die Feder (16) des Scharnierteils (2) in Verstellrichtung über einen angefcrmten Zeiger (29) verfügt, der in der Fensterskals (21) des Führungsteils (1) beim Justagevorgang den Verstellweg millimetergenau anzeigt.

3. Vorrichtung zur genauen Justage von Schaltschranktüren oder dergleichen in entsprechende Rahmen mit einem Türscharnier, bestehend aus Führungsteil (1) Scharnierteil (2) mit oder ohne eingelegter Feder, Drehzapfen (24), das in dieser Gesamtheit in einem Holm (11) der Tür (13) lagerbar ist und wobei das Scharnierteil (2) mit dem Führungsteil (1) mittels einer lösbaren Verbindungsschraube (14) arretierbar ist, dadurch gekennzeichnet, daß das Führungsteil (1) über einen Durchbruch (27) und eine Fensterskala (21) verfügt; in das das Scharnierteil (2) beweglich lösbar festgelegt ist, derart, daß nach gelockerter Verbindungsschraube (14) das Scharnierteil (2) mittels einer direkt am unteren Rand des Scharnierteils (2) eingeformten Zahnung (20), die zur Scharnierverstellung eine Handhabungslage eines der Zahnung (20) entsprechenden Werkzeuges wie z.B. Schraubendreher (26) gestattet, bei der seine Längsachse senkrecht zur Türfläche verläuft, die sich in Verstellrichtung erstreckt und die mit dem entsprechenden Werkzeug (26), geführt durch den burchbruch (27) im Führungsteil (1), in Wirkverbindung bringbar ist, so daß beim Justagevorgang das Scharnierteil (2) die Tür (13) in die gewünschte Lage bringt.

4. Vorrichtung nach Anspruch 3, dadurch gekennzeichnet, daß das Scharnierteil (2) in Verstellrichtung über einen angeformten Zeiger (29) verfügt, der in der Fensterskels (21) des Führungsteils (1) beim Justsgevorgeng den Verstellweg millimetergenau anzeigt.

## Claims

1. A device for exact adjustment of switch cabinet doors or the like in corresponding frames, comprising a hinge comprising a guide part (1), a hinge part (2) with spring (16), a pivot (24), which in the complete unit is fitted into an upright member (11) of the door (13), and wherein the hinge part (2) is lockable to the guide part (1) by a releasable connecting screw (14), characterised in that the guide part (1) has an aperture (27) and a window scale (21), in which the hinge part (2) is secured so as to be movable and releasable so that, after the screw (14) has been loosened, the hinge part (2) can be horizontally adjustable in the guide part (1) by means of an inserted spring (16), wherein the inserted spring is formed with an adjustable rigid part, which at its bottom edge has teeth (20), which, for the purpose of adjusting the screw, provide a purchase for a tool, e.g. a screwdriver (26), corresponding to the teeth (20), the longitudinal axis [of the guide part] running at right angles to the door surface and extending in the adjustment direction and being brought into operative engagement by the corresponding tool (26), guided through the aperture (27) in the guide part (1), so that during the adjustment process the hinge part (2) brings the door (13) into the desired position.

2. A device according to claim 1, characterised in that the spring (16) of the hinge part (2) has an integrally formed pointer (29) in the adjustment direction, and during the adjustment process the pointer indicates the adjustment travel to within a millimetre in the window scale (21) of the guide part (1).

3. A device for exact adjustment of switch cabinet doors or the like in corresponding frames, comprising a hinge comprising of a guide part (1), a hinge part (2) with or without an inserted spring, a pivot (24), which in the complete unit is fitted into an upright member (11) of the door (13), and wherein the hinge part (2) is lockable to the guide part (1) by a releasable connecting screw (14), characterised in that the guide part (1) has an aperture (27) and a window scale (21), in which the hinge part (2) is secured so as to be movable and releasable so that after the screw (14) has been loosened, the hinged part (2) can be brought into operative connection by means of teeth (20) formed directly on the bottom part of the hinge part (2) and, for the purpose of adjusting the hinge, providing a purchase for a tool such as a screwdriver (26) corresponding to the teeth (20), the longitudinal axis [of the guide part] running at right angles to the door surface and extending in the adjustment direction and being brought into operative engagement by the corresponding tool (26), guided through the aperture (27) in the guide part (1), so that during the adjustment process the hinge part (2) brings the door (13) into the desired position.

4. A device according to claim 3, characterised in that the hinge part (2) has an integrally-formed pointer (29) in the adjustment direction, and during the adjustment process the pointer indicates the adjustment travel to within a millimetre in the window scale (21) of the guide part (1).

## Revendications

1. Dispositif pour le réglage précis de portières d'armoires de commande ou analogue dans des cadres correspondants, comportant une charnière de portière, constituée par un élément de guidage (1), un élément de charnière (2) équipé d'un ressort (16), un pivot (24), et qui est agençable dans son ensemble dans un montant (11) de la porte (13), l'élément de charnière (2) et l'élément de guidage (1) étant fixables à l'aide d'une via d'assemblage (14),
caractérisé en ce que l'élément de guidage (1) comporte un perçage (27) et un cadran à fenêtre (21), l'élément de charnière (2) est mobile et fixé de façon désolidarisable dans l'élément de guidage (1) de telle sorte qu'après desserrage de la via d'assemblage (14), l'élément de charnière (2) est réglable horizontalement dans l'élément de guidage à l'aide d'un ressort inséré (16), ledit ressort comportant, en vue du déplacement, une partie rigide équipée à son bord inférieur d'une denture (20) qui permet, en vue du réglage de la charnière, l'engagement d'un outil correspondant à la denture (20), comme par exemple un tournevis (26) dont l'axe longitudinal est orienté perpendiculairement à la surface de la portière qui s'étend selon les directions de réglage et qui est apte à être mise en interaction avec l'outil correspondant (26) lui-même guidé au travers du perçage (27) dans l'élément de guidage (1), de telle sorte que, lors de l'opération de réglage, l'élément de charnière (2) amène la portière (13) dans la position désirée.

2. Dispositif selon la revendication 1 caractérisé en ce que le ressort (16) de l'élément de charnière (2) comporte un indicateur (29) qui est orienté selon la direction de déplacement et qui indique la course de déplacement avec une précision de l'ordre du millimètre, dans le cadran à fenêtre (21) de l'élément de guidage (1), lors de l'opération de réglage.

3. Dispositif pour le réglage précis de portières d'armoire de commande ou analogue dans des cadres comportant une charnière de portière, constitué par un élément de guidage (1), un élément de charnière (2) avec ou sans ressort inséré, un pivot (24), et qui est agençable dans son ensemble dans un montant (11) de la porte (13), l'élément de charnière (2) et l'élément de guidage (1) étant fiables à l'aide d'une via d'assemblage (14),
caractérisé en ce que l'élément de guidage (1) comporte un perçage (27)et un cadran à fenêtre (21), l'élément de charnière (2) est mobile et fixé de façon désolidarisable dans l'élément de guidage (1) de telle sorte qu'après desserrage de la via d'assemblage (14) l'élément de charnière (2) est réglable horizontalement dans l'élément de guidage moyennant une denture (20) pratiquée directement au bord inférieur de l'élément de charnière (2), denture (20) qui permet, en vue du réglage de la charnière,l'engagement d'un outil correspondant à la denture (20), comme par exemple un tournevis (26) dont l'axe longitudinal est orienté perpendiculairement à la surface de la portière qui s'étend selon les directions de réglage et qui est apte à être mise en interaction avec l'outil correspondant (26), lui-même guidé au travers du perçage (27) dans l'élément de guidage (1), de sorte que , lors de l'opération de réglage, l'élément de charnière (2) amène la portière (13) dans la position désirée.

4. Dispositif selon la revendication 3 caractérisé en ce que l'élément de charnière (2) comporte un indicateur (29) qui est orienté selon la direction de déplacement et qui indique la course de déplacement avec une précision de l'ordre du millimètre, dans le cadran à fenêtre (21) de l'élément de guidage (1) lors de l'opération de réglage.
